# EUROPÄISCHE PATENTSCHRIFT

(11) **EP 3 719 385 B1**
(45) Veröffentlichungstag und Bekanntmachung des Hinweises auf die Patenterteilung: **06.04.2022**
(21) Anmeldenummer: 20167484.3
(22) Anmeldetag: 01.04.2020
(51) Int. Cl.: F21K 9/232, F21K 9/237, F21V 29/70, F21V 29/503, F21S 4/10, F21Y 107/30, F21Y 107/40, F21Y 115/10

(54) **ELEKTRISCHE KERZE**
ELECTRIC CANDLE
BOUGIE ÉLECTRIQUE

(30) Priorität: 04.04.2019 DE 202019101941 U
(43) Veröffentlichungstag der Anmeldung: 07.10.2020
(73) Patentinhaber: Herrnhuter Sterne GmbH, 02747 Herrnhut (DE)
(72) Erfinder: Scholz, Oskar, 02747 Herrnhut Ortsteil Ruppersdorf (DE)
(74) Vertreter: Sperling, Thomas

(56) Entgegenhaltungen:
- EP-A2- 2 386 790
- CN-A- 103 527 964
- US-A1- 2010 177 522
- US-A1- 2015 285 487
- Anonymous: "Wayback Machine", , 18. Januar 2019 (2019-01-18), XP055705321, Gefunden im Internet: URL:https://web.archive.org/web/2019011813 4155/https://shop.herrnhuter-sterne.de/ [gefunden am 2020-06-16]

## Beschreibung

Die Erfindung betrifft eine elektrische Kerze, welche aus einem Lampensockel und einem zylindrischen Lampenkörper ausgebildet ist. Der zylindrische Lampenkörper ist vertikal ausgerichtet und bestimmt das Erscheinungsbild einer Kerze, welche an ihrem oberen Ende leuchtet und am unteren Ende in einen Lampensockel zur Aufnahme und Halterung der elektrischen Kerze übergeht.

Derartige elektrische Kerzen können in einer Lichterkette eingesetzt werden, welche beispielsweise zur festlichen Beleuchtung von Christbäumen oder Dekorationsobjekten allgemein eingesetzt werden kann. Bevorzugt werden die elektrischen Kerzen zur Beleuchtung von sternenförmigen Lampenschirmen und Dekorationsobjekten eingesetzt.

Im Stand der Technik sind diverse Ausgestaltungen von elektrischen Kerzen bereits bekannt.

Aus der DE 20 2005 018 998 U1 geht beispielsweise eine elektrische Kerze mit einer Ein- und Ausschaltfunktion hervor. Dabei ist ein berührungsloser Näherungsschalter vorgesehen, um die Kerze aus- oder einzuschalten. Weiterhin weist der Kerzenkörper eine zylindrische Form auf, welche an ihrem oberen Ende eine flammenähnliche Ausgestaltung aufweist, um den Charakter einer kerzenartigen Beleuchtung zu erzeugen.

Weiterhin ist aus der DE 20 2006 005 111 U1 eine elektrische Kerze mit einem induktiven Ladegerät bekannt. Die elektrische Kerze weist einen flammenförmigen transparenten Leuchtkörper am oberen Ende des zylindrischen Hohlkörpers auf, in dem eine Leuchteinrichtung mit einer LED und einem Akku als Energiespeicher untergebracht ist.

Ebenso eine Kerze mit Akku beziehungsweise batteriegespeister Elektroversorgung geht aus der DE 203 06 723 U1 hervor. Diese batteriebeziehungsweise akkubetriebene Kerze ist als Ersatz von gewöhnlichen Kerzen derart ausgebildet, dass sie von einem handelsüblichen Tannenbaumkerzenhalter aufnehmbar ist und der Christbaum somit als gefahrlosere Alternative zur brennenden Kerze elektrisch beleuchtbar ist.

Die US 2015/285 487 A1 betrifft eine Glühbirne und insbesondere eine Glühbirne des Typs, der eine oder mehrere energieeffiziente Leuchtvorrichtungen wie Leuchtdioden umfasst. Eine zu lösende Aufgabe besteht darin, dass die von den Leuchtmitteln wie beispielsweise Leuchtdioden erzeugte Wärmemenge schnell von der Leuchtvorrichtung weggeleitet wird. Hierzu ist eine Kombination einer Glühbirne und eines Lampenhalters vorgesehen, bei der die Glühbirne mehrere Leuchtdioden umfasst, die auf einer Montageplattform montiert sind, die in einem Globus der Glühbirne angeordnet ist. Die Montageplattform ist an und in einem wärmeleitenden Eingriff mit einem Wärmeübertragungselement montiert, dass sich innerhalb und in einem wärmeleitenden Eingriff mit einem Edison-Schraubgewinde-Erstkupplungselement befindet, das ebenfalls aus wärmeleitendem Material besteht, so dass die von den Leuchtdioden erzeugte Wärme durch die Montageplattform, das Wärmeübertragungselement und das erste Kopplungselement in den Glühbirnenhalter geleitet wird.

Aus der US 2010/177 522 A1 ist eine LED-Lampe bekannt, welche einen Sockel, einen Röhrenleiter, eine Glühbirne und mindestens eine LED aufweist. Die Basis ist metallisch und hat einen elektrischen Anschluss. Der rohrförmige Leiter ist mit einer Flüssigkeit gefüllt und auf der Basis montiert und hat ein distales Ende und ein proximales Ende. Die Glühbirne ist durchsichtig und mit der Basis verbunden. Die mindestens eine LED ist am distalen Ende des Rohrleiters angebracht und elektrisch mit dem Anschluss der Basis verbunden. Das Fluid in dem rohrförmigen Leiter kann nahe den Betriebstemperaturen der LED verdampfen, so dass Wärme schnell und effizient von der LED weg transportiert wird, so dass Hochleistungs-LEDs oder mehrere LEDs implementiert werden können, wodurch die Helligkeit der LED-Lampe und kommerzielle Anwendungen verbessert werden.

Den elektrischen Kerzen nach dem Stand der Technik sind je nach Ausgestaltung diverse Nachteile zu eigen. Häufig können die verwendeten Leuchtmittel, die überwiegend auf LED-Lichttechnik beruhen, nicht optimal hinsichtlich ihrer elektrischen Anschlusswerte eingesetzt werden. Darüber hinaus führen die elektrischen Energiespeicher, die Batterien und Akkumulatoren, aufgrund ihres Gewichtes zu einer Einschränkung in der Anwendung der elektrischen Kerzen. Die Aufgabe der Erfindung besteht somit darin, eine elektrische Kerze zur Verfügung zu stellen, welche in handelsüblichen Lichterketten und mit verbreiteten elektrischen Anschlusswerten einsetzbar ist und dass darüber hinaus die Vorteile der Verwendung der LED-Leuchttechnik zur Anwendung kommen kann. Die Vorteile der LED-Leuchttechnik werden insbesondere darin gesehen, dass die Leuchtmittel mit sehr wenig Elektroenergie auskommen und darüber hinaus durch die Verwendung elektronischer Bauteile sehr leicht sind. Weiterhin besitzen LEDs eine sehr hohe Lebensdauer mit entsprechend hohen Schaltzahlen bei hoher Energieeffizienz.

Die Aufgabe wird durch eine elektrische Kerze mit den Merkmalen gemäß Patentanspruch 1 gelöst. Weiterbildungen sind in den abhängigen Patentansprüchen angegeben.

Die Erscheinungsform der Kerze entsteht insbesondere durch die Anordnung und Konzentration des Leuchtbereiches an einem oberen Ende der üblicherweise vertikal angeordneten zylindrischen Kerze, wohingegen am anderen unteren Ende der nicht leuchtende Lampensockel zur Aufnahme in einer entsprechenden Lampenfassung ausgebildet ist.

Besonders vorteilhaft ist der Schaft im Inneren des Kerzenkörpers in seinem Verlängerungsbereich als Kreiszylinder und im Leuchtbereich als Quader ausgebildet, wobei der Quader zwei quadratische Stirnflächen besitzt. Mit einer quadratischen Stirnfläche geht der Quader endseitig in den Verlängerungsbereich über und die andere Stirnseite bildet die distale Begrenzung des Schaftes, welche als Leuchtbereich mit den Leuchtmitteln ausgestattet ist.

Bevorzugt sind die Leuchtmittel auf den Seitenflächen des Quaders gleichmäßig verteilt und zusätzlich auch auf der distalen Stirnfläche des Leuchtbereiches des Schaftes angeordnet.

Besonders bevorzugt sind auf jeder Seitenfläche des Quaders und auf der distalen Stirnfläche zwei Leuchtmittel angeordnet.

Vorteilhaft für die kerzenartige Wirkung der elektrischen Kerze ist der Leuchtbereich kürzer als der Verlängerungsbereich ausgebildet, sodass die Leuchtwirkung im oberen Bereich endseitig entsteht, wo bei herkömmlichen Kerzen die Flamme mit deren Leuchtwirkung ausgeführt ist.

Eine alternative Ausgestaltung (nicht gemäß der Erfindung) besteht darin, dass der Schaft mit dem Leuchtbereich zur Aufnahme der Leuchtmittel einteilig und aus Aluminium oder Kunststoff ausgebildet ist. Durch die einteilige Ausgestaltung des Schaftes wird eine gute Wärmeaufnahme und -ableitung von den Leuchtmitteln erreicht, welche auf der Oberfläche des Leuchtbereichs des Schaftes angeordnet und mit diesem thermisch kontaktiert sind.

Der Schaft nach der Erfindung ist zweiteilig ausgeführt, wobei der Schaft einen Kern aus Aluminium aufweist, welcher mit Kunststoff umspritzt ist. Im Leuchtbereich ist das Aluminium bevorzugt nicht von Kunststoff umspritzt, so dass die Leuchtmittel auf dem Aluminiumkern aufgebracht sind und mit diesem entsprechend wärmeleitend zur Abführung der Wärme kontaktiert sind. Besonders bevorzugt sind die Leuchtmittel als LED ausgebildet, welche auf den Leuchtbereich des Schaftes aufgeklebt werden. Die Verwendung von LED's stellen eine besonders energieeffiziente Lichtquelle für die elektrische Kerze dar und das Aufkleben der LED's auf dem Schaft ist eine fertigungstechnisch vorteilhafte Anordnung und Fixierung der Leuchtmittel in einer Lampe, welche darüber hinaus auch zu einer guten thermischen Kontaktierung führt.

Gemäß einer vorteilhaften Ausgestaltung ist im Verlängerungsbereich des Schaftes mindestens eine Zuführnut zur Heranführung von elektrischen Leitungen vom Lampensockel zu den elektrischen Leuchtmitteln ausgebildet, welche sich wie angegeben im Leuchtbereich am gegenüberliegenden Ende des Schaftes befinden und vom Lampensockel aus elektrisch kontaktiert werden müssen.

Der dem Lampensockel gegenüberliegende Endbereich der Lampenhülle nach der Erfindung ist abgerundet und endseitig verschlossen ausgebildet, so dass die elektrischen Strom führenden Teile der Lampe vor äußeren Einflüssen, wie Feuchtigkeit und Staub, geschützt sind.

Besonders im Hinblick auf die mechanische Belastbarkeit und Beanspruchbarkeit der elektrischen Kerze sind der Leuchtbereich mit den Leuchtmitteln in Längserstreckung von einer transparenten Fixierschicht umgeben, welche die Leuchtmittel formschlüssig umgibt und am Leuchtbereich hält.

Ebenso vorteilhaft ist der Verlängerungsbereich in Längserstreckung von einer dekorativen Fixierschicht umgeben, um die mechanische Beanspruchbarkeit des gesamten Schaftes zu sichern und darüber hinaus wird mit der dekorativen Fixierschicht die Möglichkeit einer ansprechenden ästhetischen Gestaltung als ein Nebeneffekt erreicht.

Bevorzugt sind die Fixierschichten, die transparente Fixierschicht, welche im Leuchtbereich selbstverständlich das erzeugte Licht von den Leuchtmitteln nach außen hindurchlassen muss und die dekorative Fixierschicht als Schrumpfschlauch ausgebildet.

Die Leuchtmittel auf der distalen Stirnfläche des Leuchtbereiches des Schaftes sind nur mit 70 % des Lichtstromes der Leuchtmittel auf den Seitenflächen des Leuchtbereiches ausgebildet. Durch die Dimmung der Leuchtmittel auf der Stirnfläche wird ein gleichmäßiges Ergebnis der Lichtabstrahlung erreicht, was einerseits den Blendeffekt für den Betrachter der elektrischen Kerze verringert und andererseits zu einer gleichmäßigeren Ausleuchtung beim Einsatz in sternenförmigen Lampenschirmen beiträgt.

Die elektrische Kerze wird mit einer Spannung von 6,0 Volt bis 6,3 Volt und einer Leistung von 0,5 Watt bis 0,6 Watt betrieben und besitzt einen Lichtstrom von 50 Lumen bis 70 Lumen.

Die Lampenhülle ist bevorzugt aus Polykarbonat ausgebildet, wobei die Lampenhülle besonders bevorzugt im Leuchtbereich des Schaftes klar und über den Verlängerungsbereich des Schaftes hinweg mit einer Frostoptik ausgestattet ist.

Bevorzugt wird der Lampensockel als sogenannter E10-Sockel ausgeführt, wodurch die elektrische Kerze in herkömmlichen Lampenfassungen für Lichterketten und Ähnliches einsetzbar ist.

Weitere Einzelheiten, Merkmale und Vorteile von Ausgestaltungen der Erfindung ergeben sich aus der nachfolgenden Beschreibung von Ausführungsbeispielen mit Bezugnahme auf die zugehörigen Zeichnungen. Es zeigen:
- Fig. 1:: Seitenansicht einer elektrischen Kerze,
- Fig. 2:: Schaft der elektrischen Kerze in der Seitenansicht und
- Fig. 3:: Draufsicht auf die Stirnfläche des Schaftes.

In Fig. 1 ist eine elektrische Kerze 1 in einer Seitenansicht dargestellt.

Die elektrische Kerze 1 besteht im Wesentlichen aus einem Lampenkörper 3 und einem Lampensockel 2, auf welchem der Lampenkörper 3 aufgesetzt und mit diesem verbunden ist. Als Lampensockel 2 ist ein Sockel des Typs E10 ausgeführt. Der Lampenkörper 3 wird nach außen umschlossen von der Lampenhülle 4, welche als ein Hohlzylinder ausgebildet ist. Die Lampenhülle ist mindestens im Bereich der Leuchtmittel 9 transparent ausgeführt um das erzeugte Licht nach außen abzustrahlen. Die Lampenhülle 4 ist in der dargestellten Ausführung aus Polykarbonat gefertigt.

Die Lampenhülle 4 ist auf einer Seite mit dem Lampensockel 2 verbunden und besitzt auf der anderen Seite einen Endbereich 6, welcher abgerundet und verschlossen ist und die elektrische Kerze 1 somit nach oben begrenzt.

Im Inneren der Lampenhülle 4 ist ein sich im Wesentlichen über die gesamte Länge der Lampenhülle 4 erstreckender Schaft 5 koaxial zur Lampenhülle 4 angeordnet, welcher funktional in zwei Bereiche gliederbar ist. Der Bereich des Schaftes 5 vom Lampensockel 2, beziehungsweise aufsetzend auf den Lampensockel 2, nach oben wird als Verlängerungsbereich 7 bezeichnet, welcher dann endseitig in den Leuchtbereich 8 übergeht. Der Leuchtbereich 8 des Schaftes ist im Endbereich 6 der Lampenhülle 4 angeordnet. Die Anordnung der Leuchtmittel 9 im Leuchtbereich 8 des Schaftes 5 und damit deren örtliche Konzentration in einem Teilbereich der elektrischen Kerze 1, nämlich dem Lampensockel 2 gegenüberliegenden Bereich der elektrischen Kerze 1, führt zu der kerzenartigen Anmutung der Leuchte.

Die Leuchtmittel 9 sind in dem Leuchtbereich 8 derart angeordnet, dass eine Abstrahlung des Lichtes nach außen durch die Lampenhülle 4 hindurch erfolgt, wobei nach der Spezifik der verwendeten LED Leuchtmittel 9 auch eine Abstrahlung nicht nur in radialer Richtung, sondern auch schräg nach oben und unten erfolgt. Die transparente, beziehungsweise mindestens opake Lampenhülle 4 lässt die dekorative Fixierschicht 12 durchscheinen, welche den Verlängerungsbereich 7 des Schaftes 5 umgibt.

In **Fig. 2** ist der Schaft 5 der elektrischen Kerze 1 separat in der Seitenansicht dargestellt. Der Schaft 5 gliedert sich in den Verlängerungsbereich 7 und den Leuchtbereich 8, wobei der Leuchtbereich 8 in aller Regel in axialer Erstreckung kleiner als der Verlängerungsbereich 7 ausgeführt ist. Der Leuchtbereich 8 dient der Aufnahme der Leuchtmittel 9 und in der Darstellung ist kenntlich gemacht, dass der Leuchtbereich 8 im Bereich der Leuchtmittel 9 von einer gepunktet dargestellten Schicht, der transparenten Fixierschicht 11, umgeben ist. Die transparente Fixierschicht 11 umgibt die Leuchtmittel 9 und hält diese formschlüssig am Leuchtbereich 8 des Schaftes 5. Zusätzlich sind die Leuchtmittel 9 als LED ausgeführt bevorzugt im Leuchtbereich 8 auf den Schaft 5 aufgeklebt. Der Verlängerungsbereich 7 wird umgeben von einer dekorativen Fixierschicht 12, welche neben ihrer Funktion der dekorativen und ästhetischen Gestaltung auch die Fixierung der elektrischen Verbindungsleitungen ermöglicht. Die nicht dargestellten elektrischen Verbindungsleitungen im Verlängerungsbereich 7 des Schaftes 5 sind in einer Zuführnut 10 verlegt und dienen der Versorgung der Leuchtmittel 9 mit Elektroenergie vom Lampensockel 2 ausgehend. Der Schaft 5 wird auf einer Seite von dem Lampensockel 2 aufgenommen und gehalten und vom Lampensockel 2 erstrecken sich die elektrischen Verbindungen, geführt in der Zuführnut 10, über den Verlängerungsbereich 7 hinweg zum Leuchtbereich 8, wo die Leuchtmittel 9 mit den Leitungen kontaktiert sind. Die dekorative Fixierschicht 12 umhüllt den Schaft 5 im Verlängerungsbereich 7 und stabilisiert somit die Lage der elektrischen Leitungen in der Zuführnut 10. Der Schaft 5 ist im Verlängerungsbereich 7 bevorzugt als Kreiszylinder als Vollmaterial ausgeführt. Besonders bevorzugt und kostengünstig herstellbar wird der Schaft 5 aus Kunststoff (nicht gemäß der Erfindung) im Spritzgussverfahren erzeugt. Der Leuchtbereich 8 ist in besonderer Weise ausgebildet, um die Leuchtmittel 9 aufzunehmen. Dazu ist zur thermischen Kontaktierung besonders günstig eine ebene Fläche vorzusehen, mit welcher die LED's als Leuchtmittel 9 flächig verbindbar sind. Dies dient der möglichst maximalen Wärmeableitung von den LEDs in den Schaft 5 hinein.

Die Ausgestaltung gemäß Fig. 2 ist in der Draufsicht auf die distale Stirnfläche des Schaftes 5 gemäß **Fig. 3** gezeigt. Die Darstellung gemäß Fig. 3 zeigt die Ausführung des Leuchtbereiches 8 im Querschnitt als Quadrat. Wobei entsprechend der Konzeption des Thermomanagements der elektrischen Kerze 1 auch andere Formen des Mehrecks als Fünf- oder Sechseck vorteilhaft ausgestaltet werden können. Entscheidend ist jeweils, dass die Leuchtmittel 9 flächig mit dem Leuchtbereich wärmeleitend verbunden sind.

Der Schaft 5 ist konzeptionsgemäß als Kühlkörper ausgeführt, der im Leuchtbereich 8 bei entsprechender thermischen Kontaktierung der Leuchtmittel 9 die Abwärme der Leuchtmittel 9 aufnimmt und ableitet, um sie dann über den Verlängerungsbereich 7 teilweise abzustrahlen oder mittels Wärmeleitung und Wärmeübergang auf den Lampensockel 2 zu übertragen und abzuleiten. Eine sehr effiziente Ausgestaltung besteht darin, dass der Schaft 5 aus Aluminium ausgeführt ist, welches eine ganz hervorragende Wärmeleitung realisiert. Aus Kostengründen wird der Schaft aus einem Aluminiumkern ausgeführt welcher im Leuchtbereich 8 direkt mit den Leuchtmitteln 9 kontaktierbar ist. Der Verlängerungsbereich 7 ist mit einem Kunststoff umspritzt. Das Vollmaterial des Schaftes 5 nimmt selbst bereits einen Großteil der Wärme auf und verteilt diese innerhalb des Schaftes, so dass es nicht zu lokalen Überhitzung im Bereich der Leuchtmittel 9 kommen kann.

### Bezugszeichenliste

- 1: Elektrische Kerze
- 2: Lampensockel
- 3: Lampenkörper
- 4: Lampenhülle
- 5: Schaft
- 6: Endbereich
- 7: Verlängerungsbereich
- 8: Leuchtbereich
- 9: Leuchtmittel
- 10: Zuführnut
- 11: Transparente Fixierschicht
- 12: Dekorative Fixierschicht

## Patentansprüche

1. Elektrische Kerze (1) bestehend aus einem Lampensockel (2) und einem zylindrischen Lampenkörper (3), wobei der Lampenkörper (3) aus einer mindestens teilweise transparenten äußeren hohlzylindrischen Lampenhülle (4) mit einem abgerundeten und endseitig verschlossenen distalen Endbereich (6) und einem sich über die Länge der Lampenhülle (4) im Wesentlichen erstreckenden inneren Schaft (5) gebildet ist, wobei der Schaft (5) einen Verlängerungsbereich (7) und endseitig einen Leuchtbereich (8) mit Leuchtmitteln (9) aufweist und der Leuchtbereich (8) des Schaftes (5) im Endbereich (6) der Lampenhülle (4) angeordnet ist und der Schaft (5) aus Vollmaterial als Kühlkörper zur Wärmeaufnahme von den Leuchtmitteln (9) ausgebildet und mit dem Lampensockel (2) thermisch wärmeleitend kontaktiert ist, wobei der Schaft (5) zweiteilig mit Kern aus Aluminium umspritzt mit Kunststoff ausgebildet ist, wobei der Leuchtbereich (8) aus Aluminium besteht.

2. Elektrische Kerze (1) nach Anspruch 1, **dadurch gekennzeichnet, dass** der Schaft (5) im Verlängerungsbereich (7) als Kreiszylinder und im Leuchtbereich (8) als Quader mit zwei quadratischen Stirnflächen ausgebildet ist.

3. Elektrische Kerze (1) nach Anspruch 1, **dadurch gekennzeichnet, dass** die Leuchtmittel (9) auf den Seitenflächen des Quaders und auf der distalen Stirnfläche des Leuchtbereiches (8) des Schaftes (5) angeordnet sind.

4. Elektrische Kerze (1) nach einem der Ansprüche 1 bis 3, **dadurch gekennzeichnet, dass** der Leuchtbereich (8) kürzer als der Verlängerungsbereich (7) ausgebildet ist.

5. Elektrische Kerze (1) nach einem der Ansprüche 1 bis 4, **dadurch gekennzeichnet, dass** die Leuchtmittel (9) als LED ausgebildet sind und die LED auf den Leuchtbereich (8) des Schaftes (5) aufgeklebt sind.

6. Elektrische Kerze (1) nach einem der Ansprüche 1 bis 5, **dadurch gekennzeichnet, dass** im Verlängerungsbereich (7) des Schaftes (5) mindestens eine Zuführnut (10) zur Heranführung von elektrischen Leitungen vom Lampensockel (2) zu den elektrischen Leuchtmitteln ausgebildet ist.

7. Elektrische Kerze (1) nach einem der Ansprüche 1 bis 6, **dadurch gekennzeichnet, dass** der Lampensockel (2) als E10-Sockel ausgebildet ist.

8. Elektrische Kerze (1) nach einem der Ansprüche 1 bis 7, **dadurch gekennzeichnet, dass** der Leuchtbereich (8) mit den Leuchtmitteln (9) in Längserstreckung von einer transparenten Fixierschicht (11) umgeben ist.

9. Elektrische Kerze (1) nach einem der Ansprüche 1 bis 8, **dadurch gekennzeichnet, dass** der Verlängerungsbereich (7) in Längserstreckung von einer dekorativen Fixierschicht (12) umgeben ist.

10. Elektrische Kerze (1) nach Anspruch 8 oder 9, **dadurch gekennzeichnet, dass** die Fixierschicht (11, 12) als Schrumpfschlauch ausgebildet ist.

11. Elektrische Kerze (1) nach einem der Ansprüche 1 bis 10, **dadurch gekennzeichnet, dass** die Leuchtmittel (9) auf der distalen Stirnfläche des Leuchtbereiches (8) des Schaftes (5) mit 70 % des Lichtstromes der Leuchtmittel (9) auf den Seitenflächen des Leuchtbereiches (8) ausgebildet sind.

12. Elektrische Kerze (1) nach einem der Ansprüche 1 bis 11, **dadurch gekennzeichnet, dass** die Leuchtmittel (9) eine Spannung von 6,0 V bis 6,3 V, eine Leistung von 0,5 W bis 0,6 W und einen Lichtstrom von 50 Im bis 70 Im aufweisen.

13. Elektrische Kerze (1) nach einem der Ansprüche 1 bis 12, **dadurch gekennzeichnet, dass** die Lampenhülle (4) aus Polycarbonat ausgebildet ist.

## Claims

1. An electric candle (1), consisting of a lamp base (2) and a cylindrical lamp body (3), wherein the lamp body (3) is composed of an at least partially transparent outer hollow cylindrical lamp envelope (4) with a rounded distal end area (6) closed at the end and an inner shaft (5) essentially extending across the length of the lamp envelope (4), wherein the shaft (5) has an extension area (7) and a light-emitting area (8) with light-emitting means (9) at the end, and the light-emitting area (8) of the shaft (5) is arranged in the end area (6) of the lamp envelope (4), and the shaft (5) is formed of a solid material as a heat sink for absorbing heat from the light-emitting means (9) and is in thermally conductive contact with the lamp base (2), wherein the shaft (5) is formed in two parts with a core made of aluminum which is insert-molded with a plastic material, wherein the light-emitting area (8) consists of aluminum.

2. The electric candle (1) according to claim 1, **characterized in that** the shaft (5) is formed as a circular cylinder in the extension area (7) and as a cuboid with two square end faces in the light-emitting area (8).

3. The electric candle (1) according to claim 1, **characterized in that** the light-emitting means (9) are arranged on the side surfaces of the cuboid and on the distal end face of the light-emitting area (8) of the shaft (5).

4. The electric candle (1) according to any one of claims 1 to 3, **characterized in that** the light-emitting area (8) is shorter than the extension area (7).

5. The electric candle (1) according to any one of claims 1 to 4, **characterized in that** the light-emitting means (9) are formed as LEDs and the LEDs are bonded to the light-emitting area (8) of the shaft (5).

6. The electric candle (1) according to any one of claims 1 to 5, **characterized in that** at least one feed groove (10) is formed in the extension area (7) of the shaft (5) for guiding electrical lines from the lamp base (2) to the electric light-emitting means.

7. The electric candle (1) according to any one of claims 1 to 6, **characterized in that** the lamp base (2) is formed as an E10 base.

8. The electric candle (1) according to any one of claims 1 to 7, **characterized in that** the light-emitting area (8) with the light-emitting means (9) is surrounded by a transparent fixing layer (11) in the longitudinal extension.

9. The electric candle (1) according to any one of claims 1 to 8, **characterized in that** the extension area (7) is surrounded by a decorative fixing layer (12) in the longitudinal extension.

10. The electric candle (1) according to claim 8 or 9, **characterized in that** the fixing layer (11, 12) is formed as a shrink tube.

11. The electric candle (1) according to any one of claims 1 to 10, **characterized in that** the light-emitting means (9) on the distal end face of the light-emitting area (8) of the shaft (5) are formed with 70% of the luminous flux of the light-emitting means (9) on the side surfaces of the light-emitting area (8).

12. The electric candle (1) according to any one of claims 1 to 11, **characterized in that** the light-emitting means (9) have a voltage of 6.0 V to 6.3 V, a power of 0.5 W to 0.6 W and a luminous flux of 50 Im to 70 Im.

13. The electric candle (1) according to any one of claims 1 to 12, **characterized in that** the lamp envelope (4) is formed of polycarbonate.

## Revendications

1. Bougie électrique (1) constituée d'un socle de lampe (2) et d'un corps de lampe cylindrique (3), dans laquelle le corps de lampe (3) est formé d'une enveloppe de lampe extérieure cylindrique creuse (4) au moins partiellement transparente avec une région d'extrémité distale (6) arrondie et fermée côté extrémité et une tige intérieure (5) s'étendant essentiellement sur la longueur de l'enveloppe de lampe (4), dans laquelle la tige (5) présente une région de prolongement (7) et une région lumineuse (8) côté extrémité avec des agents lumineux (9), et la région lumineuse (8) de la tige (5) est disposée dans la région d'extrémité (6) de l'enveloppe de lampe (4), et la tige (5) est réalisée en matériau solide en tant que corps de refroidissement pour l'absorption de chaleur provenant des agents lumineux (9) et vient en contact thermiquement thermoconducteur avec le socle de lampe (2), dans laquelle la tige (5) est réalisée en deux parties avec un noyau en aluminium enrobé de plastique, dans laquelle la région lumineuse (8) se compose d'aluminium.

2. Bougie électrique (1) selon la revendication 1, **caractérisée en ce que** la tige (5) est réalisée dans la région de prolongement (7) en tant que cylindre circulaire et dans la région lumineuse (8) en tant que parallélépipède rectangle avec deux faces frontales carrées.

3. Bougie électrique (1) selon la revendication 1, **caractérisée en ce que** les agents lumineux (9) sont disposés sur les faces latérales du parallélépipède rectangle et sur la face frontale distale de la région lumineuse (8) de la tige (5).

4. Bougie électrique (1) selon une des revendications 1 à 3, **caractérisée en ce que** la région lumineuse (8) est réalisée de manière plus courte que la région de prolongement (7).

5. Bougie électrique (1) selon une des revendications 1 à 4, **caractérisée en ce que** les agents lumineux (9) sont réalisés en tant que LED et les LED sont collées sur la région lumineuse (8) de la tige (5).

6. Bougie électrique (1) selon une des revendications 1 à 5, **caractérisée en ce qu'au** moins une rainure d'alimentation (10) pour l'introduction de fils électriques du socle de lampe (2) vers les agents lumineux électriques est réalisée dans la région de prolongement (7) de la tige (5).

7. Bougie électrique (1) selon une des revendications 1 à 6, **caractérisée en ce que** le socle de lampe (2) est réalisé en tant que socle E10.

8. Bougie électrique (1) selon une des revendications 1 à 7, **caractérisée en ce que** la région lumineuse (8) avec les agents lumineux (9) est entourée dans l'étendue longitudinale d'une couche de fixation transparente (11).

9. Bougie électrique (1) selon une des revendications 1 à 8, **caractérisée en ce que** la région de prolongement (7) est entourée dans l'étendue longitudinale d'une couche de fixation décorative (12).

10. Bougie électrique (1) selon la revendication 8 ou 9, **caractérisée en ce que** la couche de fixation (11, 12) est réalisée en tant que gaine rétrécissable.

11. Bougie électrique (1) selon une des revendications 1 à 10, **caractérisée en ce que** les agents lumineux (9) sont réalisés sur la face frontale distale de la région lumineuse (8) de la tige (5) avec 70 % du flux lumineux des agents lumineux (9) sur les faces latérales de la région lumineuse (8).

12. Bougie électrique (1) selon une des revendications 1 à 11, **caractérisée en ce que** les agents lumineux (9) présentent une tension de 6,0 V à 6,3 V, une puissance de 0,5 W à 0,6 W et un flux lumineux de 50 Im à 70 Im.

13. Bougie électrique (1) selon une des revendications 1 à 12, **caractérisée en ce que** l'enveloppe de lampe (4) est réalisée en polycarbonate.
